# EUROPÄISCHE PATENTSCHRIFT

(11) **EP 0 145 946 B1**
(45) Veröffentlichungstag und Bekanntmachung des Hinweises auf die Patenterteilung: **03.12.1986**
(21) Anmeldenummer: 84113575.9
(22) Anmeldetag: 10.11.1984
(51) Int. Cl.: H01H 71/04, H01H 71/62

(54) **Leitungsschutzschalter**
Line-protecting cut-out
Disjoncteur de protection de ligne

(30) Priorität: 24.11.1983 DE 3342468
(43) Veröffentlichungstag der Anmeldung: 26.06.1985
(73) Patentinhaber: BROWN, BOVERI & CIE Aktiengesellschaft, 68309 Mannheim (DE)
(72) Erfinder: Goehle, Rolf, D-6909 Leimen (DE); Schmitt, Volker, D-6901 Bammental (DE)
(74) Vertreter: Kempe, Wolfgang

## Beschreibung

Die Erfindung betrifft einen elektrischen Leitungsschutzschalter nach dem ersten Teil des Anspruches 1.

Sie betrifft insbesondere eine Sperre gegen das unbeabsichtigte Einschalten des Leitungsschutzschalters, die nur mittels eines Werkzeuges betätigbar ist, und die Anordnung einer Schaltstellungsanzeige.

Aus der DE-B-2507497 ist eine Schaltsperre bekanntgeworden, bei der an der Prüftaste eines Fehlerstromschutzschalters ein Nocken angeformt ist, der nach Eindrücken und Verdrehen der Prüftaste in das Schaltwerk eingreift und dadurch eine Verklinkung des Schaltwerkes verhindert, wobei die Prüftaste in dieser Stellung verrastbar ist. Eine Schaltstellungsanzeige wird mit dieser Anordnung nicht geschaffen. Vielmehr ist die Sperre lediglich in Verbindung mit einer Prüftaste bei einem Fehlerstromschutzschalter vorgesehen.

Aus der DE-B-10 59 094 ist eine Schaltstellungsanzeige bekanntgeworden, bei der ein L-förmiger Hebel in seinem Kniepunkt drehbar aufgelagert ist, wobei der eine Schenkel des L-förmigen Hebels mit dem bewegbaren Kontaktstück in Eingriff steht, wogegen am Ende des anderen Schenkels ein kreisbogenförmiger Abschnitt angeformt ist, an dem zwei Teilbereiche mit unterschiedlichen Färbungen abgeteilt sind ; dieser kreisbogenförmige Abschnitt bewegt sich hinter einem Sichtfenster, so daß je nach Durchscheinen der einen oder anderen Farbe eine Anzeige für die Stellung « Ein oder für die Stellung « Aus gegeben wird. Im Bereich des Kniepunktes besitzt der L-förmige Hebel einen Fortsatz, der mit einem Klinkenhebel zur Bildung einer Verklinkungsstelle zusammenwirkt. Im Gegensatz zu der Anordnung nach der DE-B-25 07 497 ist bei der DE-B-10 59 094 eine Einschaltsperre nicht vorhanden.

Eine ähnliche Anordnung ist aus der DE-U-1771 109 bekanntgeworden. Anstatt eines L-förmigen Hebels ist ein langgestreckter Hebel vorgesehen, der mit dem bewegbaren Kontaktstück zusammenwirkt und auf diese Weise eine Schaltstellungsanzeige gibt. Eine Einschaltsperre ist auch in dem Gebrauchsmuster nicht beschrieben. Aus der DE-U-18 59 268 ist eine ähnliche Anordnung bekanntgeworden. Bei dieser Schaltstellungsanzeige ist der Anzeigehebel am Kontaktstück angebracht, so daß dieser quasi eine Verlängerung des Kontaktstückes bis hin zu einem Sichtfenster bildet. Eine von außen manuell betätigbare Einschaltsperre wird allerdings durch das Gebrauchsmuster nicht beschrieben.

Aus der DE-U-70 33 859 ist eine Schaltstellungsanzeige bekanntgeworden, bei der zwischen das Schaltschloß aufnehmenden Platinen ein Drehhebel aufgelagert ist, der mit dem Kontakthebel in Verbindung steht und so mit dessen Verdrehung ebenfalls verdreht wird. Eine Einschaltsperre wird hierdurch ebenfalls nicht bewirkt.

Aufgabe der Erfindung ist es, einen Leitungsschutzschalter der eingangs genannten Art zu schaffen, bei dem die Schaltstellungsanzeige mit der Einschaltsperre kombiniert ist.

Diese Aufgabe wird erfindungsgemäß gelöst durch die kennzeichnenden Merkmale des Anspruches 1.

Durch die erfindungsgemäße Ausgestaltung wird im Bereich des Handbetätigungshebels, der nach vorne zum Beobachter hinweist, sowohl eine manuell von außen betätigbare Einschaltsperre als auch eine Schaltstellungsanzeige mittels eines eine Einheit bildenden Bauelementes erzielt.

Der erste Schieber, der mit dem Auslösehebel zusammen und auf den das Drehteil einwirkt, dient als Auslösesperre. Der zweite Schieber, der mit dem Kontakthebel zusammenwirkt, wird von diesem aus einer ersten Stellung, in der er nicht, in eine zweite Stellung, in der er sehr wohl sichtbar ist, verschoben ; in dieser Stellung sitzt er unterhalb einer Fensteröffnung bzw. erfindungsgemäß unterhalb des Drehteils, das gemäß Anspruch 12 klar durchsichtig ist. In dieser sichtbaren Stellung zeigt der zweite Schieber an, daß das Schaltgerät ausgeschaltet ist, die Kontaktstücke getrennt sind, so daß im Netz hinter dem Schalter gearbeitet werden kann. Wenn die Trennstrecke dann den Vorschriften entspricht, also groß genug ist, dann kann das erfindungsgemäß ausgestaltete Schaltgerät als Trennschalter, also als Schaltgerät mit Trennfunktion angesehen werden.

Gemäß den kennzeichnenden Merkmalen dient das Drehteil zusammen mit dem ersten Schieber als Einschaltsperre.

Über das Drehteil ist die Einschaltsperre von außen betätigbar, dergestalt, daß in einer ersten Stellung des Drehteils die Einschaltsperre unwirksam und in einer zweiten Stellung wirksam ist, weil dann der Nocken in die Bahn des ersten Schiebers eingreift, wodurch ein Verschieben des ersten Schiebers und damit eine Auslösebewegung des Auslösehebels behindert ist.

Die Halterung des Drehteiles ist aus den abhängigen Ansprüchen 9 bzw. 10 zu ersehen. Damit Unbefugte die Einschaltsperre nicht beseitigen können, ist gemäß kennzeichnendem Merkmal des Anspruches 11 am Drehteil ein Profil angeformt, das nur mittels eines von außen ansetzbaren Werkzeuges verstellt werden kann. Vorzugsweise ist das Profil ein Schlitz, in den ein Schraubendreher einfügbar ist.

Im Gegensatz zu den bekannten Einrichtungen wird die Schaltstellungsanzeige nicht mehr um eine Achse drehbar ausgeführt, sondern im Führungsteil gemäß kennzeichnendem Merkmal des Anspruches 1 verschiebbar.

Weitere Ausgestaltungen der Erfindung sind den weiteren abhängigen Ansprüchen zu entnehmen.

Anhand der Zeichnung, in der ein Ausführungsbeispiel der Erfindung dargestellt ist, soll die Erfindung näher erläutert und beschrieben werden.

Es zeigt :
Figur 1 eine Seitenansicht der erfindungsgemäßen Anordnung,
Figur 2 eine Aufsicht auf die Anordnung gemäß Fig. 1, in Einschaltstellung,
Figur 3 die Anordnung gemäß Fig. 1 und 2 in Ausschaltstellung,
Figur 4 eine Aufsicht auf die Anordnung gemäß Fig. 3, in Ausschaltstellung,
Figur 5 eine Aufsicht auf eine weitere Ausgestaltung der erfindungsgemäßen Anordnung,
Figur 6 eine Aufsicht auf die Ausführung Fig.5 gemäß Pfeilrichtung VI,
Figur 7 eine Aufsicht auf die Anordnung gemäß Fig. 5 in Pfeilrichtung VII,
Figur 8 eine Seitenansicht des Anzeigeschiebers,
Figur 9 eine Seitenansicht des Verriegelungsschiebers,
Figur 10 eine Seitenansicht der Schaltschloßplatinen zur Halterung des Schaltschlosses für den Schalter gemäß Fig. 1 und
Figur 11 eine Aufsicht auf das Schaltschloß gemäß Fig. 10 in Pfeilrichtung XI.

Die erfindungsgemäße Anordnung ist in einem Gehäuse 10 eines Leitungsschutzschalters untergebracht, von dem lediglich einzelne die Erfindung bildende bzw. tangierende Teile dargestellt sind. Im übrigen wird der Leitungsschutzschalter gemäß Fig. 1 in üblicher Weise ergänzt durch einen thermischen Auslöser, durch weitere Teile des Schaltschlosses sowie einen magnetischen Auslöser nebst einem Lichtbogenlöschblechpaket.

Innerhalb des Gehäuses 10 ist ein bewegbarer Kontakthebel 11 mittels einer Achse 12 drehbar aufgelagert, an dessen einem Ende das bewegbare Kontaktstück 13 angebracht ist, das mit einem fest angeordneten Kontaktstück 14 zusammenwirkt. Über die Achse 12 hinaus besitzt der Kontakthebel 11 einen Fortsatz 15, mit dem er mit einer Verbindungslasche 16 drehbar gekuppelt ist, die an ihrem anderen Ende über einen Drahtbügel 17 gelenkig mit einem um eine ortsfeste Achse 18 schwenkbar gelagerten Schaltknebel 19 angelenkt ist.

Das oben beschriebene Schaltschloß, das den Kontakthebel 11, die Verbindungslasche 16, den Drahtbügel 17, den Schaltknebel 19, einen Klinkenhebel 40 und einen Auslösehebel 27 umfaßt, ist zwischen zwei Platinen 41 und 42 gelagert.

Das Gehäuse 10 des Leitungsschutzschalters besteht aus zwei Gehäuseschalen 22 und 23, zwischen denen ein Führungsteil 20 aufgenommen und ortsfest gelagert ist. Wie das Führungsteil 20 gelagert ist. ist für die Erfindung von geringer Bedeutung ; zweckmäßig sind an den Gehäuseschalen 22 und 23 Nuten bzw. Ausnehmungen vorgesehen, in die Ausformungen 20a und 20b, 20c und 20d eingreifen. In dem Führungsteil 20 ist in einer Nut (ohne Bezugsziffern) ein erster Schieber 26 in Richtung der Schwenkbewegung des Schaltknebels 19 verschieblich geführt, der das Führungsteil 20 nach rechts hin überragt und mit dem Auslösehebel 27, der ebenfalls an der Achse 18 gelagert ist, zusammenwirkt. An dem ersten Schieber 26 ist eine nach oben hervorragende Nase 25 angeformt, die in Fig. 1 verdeckt ist. Ebenfalls im Gehäuse 10 des Leitungsschutzschalters aufgenommen ist ein Drehteil 21, das einen exzentrisch daran angeformten Nocken 24 aufweist, der, wie aus der Fig. 1 ersichtlich, in den Bewegungsbereich der Nase 25 am Schieber 26 greift. Das Drehteil 21 besitzt zwei in Abstand zueinander angeordnete flanschartige Kragen 28 und 29, zwischen die ein ringförmiger Vorsprung 30 eingreift, der radial nach innen weisend an zwei Ausnehmungen (22a, 23a) an den beiden Gehäuseschalen 22 und 23 gebildet ist ; die beiden Gehäuseschalen 22 und 23 begrenzen somit einen kreisförmigen Aufnahmeraum 31 zur Führung des Drehteiles 21. Das Drehteil 21 besitzt einen Schlitz 32, so daß das Drehteil 21 in Pfeilrichtung P verdreht werden kann. Das Drehteil 21 ist aus klar durchsichtigem Material hergestellt.

Zusätzlich ist am Führungsteil 20 in einer ebenfalls nicht näher dargestellten Nut ein zweiter Schieber 33 verschiebbar geführt, der ein plattenförmiges Oberteil 34 und einen senkrecht daran angebrachten bzw. angeformten Zapfen 35 aufweist. Der Zapfen 35 ist gleichzeitig in einem Schlitz 36 im Führungsteil 20 geführt.

Die Fig. 3 zeigt das Schaltgerät in seiner Ausschaltstellung. Der bewegliche Kontakthebel 11 ist um die Achse 12 im Uhrzeigersinn verschwenkt worden ; über einen winkelförmigen Ansatz 37 ist der Zapfen 35 und mit ihm das Oberteil 34 nach rechts unter das klar durchsichtige Drehteil 21 verschoben worden. Der zweite Schieber 33 ist damit sichtbar geworden. Dies deutet an. daß der Schalter in Ausschaltstellung ist. Zum Einschalten wird der Schaltknebel 19 in Pfeilrichtung F verdreht, wodurch sich der Kontakthebel 11 entgegen dem Uhrzeigersinn in Einschaltstellung bewegt und der Zapfen 35 und damit der Schieber 33 in die Stellung bewegt wird, in der er nicht mehr sichtbar ist und die die Einschaltstellung anzeigt.

In der Stellung gemäß Fig. 4 ist das Drehteil in Pfeilrichtung P verdreht worden, dergestalt, daß der in Richtung der Trennfuge der beiden Gehäuseschalen 22, 23 verlaufende Schlitz 32 schräggestellt worden ist. Damit wurde der Nocken 24 nach rechts verschoben, wodurch er unmittelbar an die Nase 25 des Schiebers 26 zum Anliegen kommt und diesen beim weiteren Verdrehen nach rechts mitnimmt. Der erste Schieber 26, der dabei mit seinem rechten, freien Ende gegen den Auslösehebel 27 anstößt, wird von dem Nocken 24 festgehalten und kann aufgrund der Stellung des Nockens 24 nicht mehr nach links verschoben werden ; das Drehteil hält somit den Schieber fest und der Schieber 26 hält die Auslöseklinke bzw. den Auslösehebel 27 in der ausgelösten Stellung fest, und eine Verschwenkung des Schaltknebels 19 in Einschaltrichtung ist nicht mehr möglich. Zur Freigabe der Einschaltsperre wird dann das Drehteil 21 wieder nach links, also entgegen dem Uhrzeigersinn verschwenkt ; dadurch erhält der erste Schieber 26 wieder seine freie Beweglichkeit.

In der Fig. 1 ist ersichtlich, daß die Ausformungen 20c und 20d (nur die Ausformung 20d ist ersichtlich) annähernd in den Bereich nach oben vor dem Führungsteil 20 aus vorragen, der zwischen den beiden flanschartigen Kragen 28 und 29 liegt. Der in der Fig. 1 gezeichnete wulstartige Bereich ist die seitliche Ausformung 20d, die in eine nicht gezeigte Gehäusenut an den Gehäuseschalen 22 und 23 eingreift. Ihre Breite entspricht zufälligerweise dem Durchmesser der Ausnehmung 31. Es ist auch festzustellen, daß die Ausformungen 20a und 20b in einer anderen Ebene liegen als die beiden Ausformungen 20c und 20d ; die Ausformungen 20a und 20b liegen annähernd in dem Bereich, in dem sich das Oberteil 34 befindet.

Es sei nun bezug genommen auf die Figuren 5 und folgende. Das Führungsteil besitzt hierbei die Bezugsziffer 50, entspricht aber im wesentlichen in seiner Funktion dem Führungsteil 20.

Während das Führungsteil 20 im Gehäuse geführt ist, ist das Führungsteil 50 (siehe Fig. 5 und ff.) an den Platinen 41 des Schaltschlosses gehaltert. Das Führungsteil 50 besitzt eine plattenförmige Grundstruktur 51, an dessen einem Ende gabelartig Befestigungshaken 52 und 53 angebracht sind. Diese Befestigungshaken sind in Abstand zueinander angeordnet und umfassen, wie aus der Fig. 10 ersichtlich ist, zwei in der Fig. 11 gezeigte, L-förmige Haken 54 und 55, die an den Platinen 41 und 42 angeformt sind und mit ihren freien Schenkelenden 56 und 57 aufeinander zuweisen. Damit die Befestigungshaken nicht von den Schenkelenden 56 und 57 abrutschen, besitzen sie an den Enden der Gabelzinken 58 und 59 widerhakenähnliche Anformungen 60 und 61. Zwischen den beiden Befestigungshaken 52 und 53 befindet sich ein Vorsprung 62, dessen Seitenkanten in einem Abstand 63 bzw. 64 von den Befestigungshaken 52 und 53 entfernt enden.

An der entgegengesetzten Kante der Grundstruktur 51 befinden sich ein erster Fortsatz 65 und zwei weitere Fortsätze 66 und 67, wobei der erste Fortsatz 65 die beiden weiteren Fortsätze deutlich überragt. Zwischen den einzelnen Fortsätzen 65 bis 67 sind Schlitze 68 und 69 vorgesehen, deren Funktion weiter unter erläutert wird.

An dem plattenförmigen Bauteil bzw. Führungsteil 50 ist ein Anzeigeschieber 70 geführt, der eine langgestreckte, rechteckige Kontur aufweist und in seinem hinteren Bereich ein C-förmiges Profil 71 aufweist, das, wie aus der Fig. 7 ersichtlich ist, den Fortsatz 65 vollständig umfaßt. Im Bereich des C-förmigen Profiles ist an einer Seite des Anzeigeschiebers ein Fortsatz 71a vorgesehen, an dessen freiem Ende ein Zapfen 72 angeformt ist, wobei der Fortsatz 71a zusammen mit dem Zapfen 72 dem Zapfen 35 in der Ausführung nach Fig. 1 entspricht. Der Fortsatz 71a zusammen mit dem Zapfen bzw. Ansatz 72 greift in den Bewegungsweg des beweglichen Kontakthebels 11 (siehe Fig. 1) ein, und wird von diesem unmittelbar von dem Fortsatz 65 geführt hin- und hergeschoben, so daß der Anzeigeschieber 70 aus einer ersten Stellung, in der er eine Einschaltstellung zeigt, und die am linken Ende des Fortsatzes 65 liegt, in die in der Fig. gezeigte Stellung verschoben wird (und wieder zurück), die die Schaltstellung « ausgeschaltet andeutet.

Neben dem Anzeigeschieber ist an dem Führungsteil 50 ein Verriegelungsschieber 73, siehe Fig.9, angeformt. Dieser Verriegelungs-. schieber besitzt einen annähernd rechteckigen Steg 74, an dem nach vorne weisend zwei in Abstand zueinander angeordnete Vorsprünge bzw. Leisten 75 und 76 angeformt sind. Die Leiste 75 befindet sich im montierten Zustand auf der einen Seite des Befestigungshakens 53, wogegen die Leiste 76 auf der anderen Seite des Befestigungshakens 53 von dem Steg 74 aus nach unten und vorne vorragt. An dem dem Vorsprung 75 entgegengesetzten Ende des Steges 74 befindet sich ein T-förmiger Ansatz 77, der in der Ausnehmung bzw. dem Schlitz 69 geführt ist und dort hin- und herschiebbar ist. Der Ansatz 77 umfaßt mit dem Vorsprung 76 den dritten Vorsprung 67 an dem Führungsteil 50. Das freie Ende der Leiste 75 besitzt eine Nase 78, die der Nase 25 des Schiebers 26 entspricht und mit dem Nocken 24 des Drehteiles 21 zusammenwirkt. Das freie Ende der Leiste 76 wirkt dann mit dem Auslösehebel 27 (siehe Fig.1) in der gleichen Weise zusammen wie der Verriegelungsschieber 26 :
Wenn sich der Verriegelungsschieber in der äußersten rechten Stellung (in der Fig. 5 bzw. analog in der Anordnung gemäß Fig. 1) befindet, dann verriegelt der Schieber den Auslösehebel 27 bzw. hält ihn in der ausgelösten Stellung fest, was dadurch bewirkt wird, daß das Drehteil 21 in Pfeilrichtung P verdreht ist.

Der Unterschied zwischen der Anordnung gemäß den Figuren 1 bis 4 und der der Figuren 5 bis 11 besteht im wesentlichen darin, daß das Führungsteil 20 am Gehäuse des Schaltgerätes und das Führungsteil 50 über die beiden Befestigungshaken 52 und 53 an den Platinen 41 und 42 des Schaltschlosses befestigt ist. Darüber hinaus bestehen auch geringfügige Unterschiede in der konstruktiven Ausführung einerseits des Anzeigeschiebers und andererseits des Verriegelungsschiebers. Die Wirkungsweise und der prinzipielle Aufbau ist identisch.

## Patentansprüche

1. Leitungsschutzschalter mit einer Kontaktstelle, die aus einem an einem Kontakthebel (11) angebrachten beweglichen und einem festen Kontaktstück (13, 14) gebildet ist, mit einem Schaltschloß mit einem Auslösehebel (27) zur Entklinkung einer im Schaltschloß befindlichen Verklinkungsstelle, mit einem Handbetätigungshebel (19) und mit einer von dem beweglichen Kontakthebel (11) betätigbaren Schaltstellungsanzeige, dadurch gekennzeichnet, daß das Schaltgerät im Bereich des Handbetätigungshebels (19) ein ortsfestes Führungselement (20 ; 50), an dem ein mit dem Auslösehebel (27) zusammenwirkender erster Schieber (26 ; 73) und ein mit dem beweglichen Kontakthebel (11) gekuppelter und damit dessen Schaltstellung anzeigender zweiter Schieber (33, 35 ; 70) verschiebbar angeordnet sind, und ein auf den ersten Schieber (26 ; 73) einwirkendes, manuell betätigbares Drehteil (21) aufweist, das bei Verdrehung den ersten Schieber (26 ; 73) gegen den Auslösehebel (27) verschiebt und diesen über den ersten Schieber (26 ; 73) in dessen Auslösestellung zur Erzielung eines Einschaltsperre festhält und nach Rückdrehen in die Ausgangsstellung den ersten Schieber (26 ; 73) und damit den Auslösehebel (27) freigibt.

2. Leitungsschutzschalter nach Anspruch 1, dadurch gekennzeichnet, daß das Führungselement (20) am Gehäuse (10) angebracht ist.

3. Leitungsschutzschalter nach Anspruch 1, dadurch gekennzeichnet, daß das Führungselement (50) mittels Befestigungshaken (52, 53) an das Schaltschloß umfassenden Platinen (41, 42) festgehalten ist.

4. Leitungsschutzschalter nach einem der Ansprüche 1 bis 3, dadurch gekennzeichnet, daß der zweite Schieber (33, 35 ; 70) eine im Führungselement (20) geführte Führungsplatte (34) und einen an der Führungsplatte angeformten, senkrecht dazu verlaufenden, in den Bewegungsweg des bewegbaren Kontakthebels (11) greifenden Zapfen (35 ; 72) aufweist.

5. Leitungsschutzschalter nach Anspruch 3, dadurch gekennzeichnet, daß am Führungselement (50) ein Fortsatz (65) angeformt ist, der von einem an dem zweiten Schieber (70) angeformten C-förmigen Profilabschnitt (71) zu dessen Führung umfaßt ist.

6. Leitungsschutzschalter nach einem der vorigen Ansprüche, dadurch gekennzeichnet, daß am Führungselement (50) ein Schlitz (69) vorgesehen ist, in den ein T-förmiger Steg (77) am ersten Schieber eingreift und darin geführt ist.

7. Leitungsschutzschalter nach einem der Ansprüche 1 bis 6, dadurch gekennzeichnet, daß am ersten Schieber (73) ein weiterer Vorsprung (76) angeformt ist, der seitlich neben dem Führungselement (50) und senkrecht dazu nach unten vorspringt und die freien Enden der Befestigungshaken (52, 53) überragt, so daß das freie Ende des Vorsprungs (76) mit dem Auslösehebel (27) in Verbindung bringbar ist.

8, Leitungsschutzschalter nach einem der vorigen Ansprüche, dadurch gekennzeichnet, daß exzentrisch am Drehteil (21) ein Nocken (24) angeformt ist, der in die Bahn einer Nase (25 ; 78) am ersten Schieber (26 ; 73) hineinragt, dergestalt, daß der Nocken den Schieber und damit den Auslösehebel je nach Stellung des Drehteiles (21) in der Ausschaltstellung festhält.

9. Leitungsschutzschalter nach Anspruch 8, dadurch gekennzeichnet, daß das Drehteil (21) mit zwei ringförmigen in Abstand zueinander angeordneten Flanschen (28, 29) ausgebildet ist, wobei zwischen den Flanschen ein kragenförmiger Gehäusevorsprung (30) zu seiner Führung eingreift.

10. Leitungsschutzschalter nach Anspruch 9, dadurch gekennzeichnet, daß das Drehteil (21) in einer zwischen zwei Gehäuseteilen gebildeten Ausnehmung (31) drehbar gelagert ist.

11. Leitungsschutzschalter nach einem der Ansprüche 8 bis 10, dadurch gekennzeichnet, daß am Drehteil (21) ein an ein von außen ansetzbares Werkzeug zum Verstellen des Drehteiles (21) angepaßtes Profil (32) angeformt ist.

12. Leitungsschutzschalter nach einem der vorigen Ansprüche, dadurch gekennzeichnet, daß das Drehteil (21) aus dem Gehäuse zumindest teilweise herausragt und aus klar durchsichtigem Material besteht.

13. Leitungsschutzschalter nach einem der Ansprüche 6 bis 8 und 12, dadurch gekennzeichnet, daß sich der zweite Schieber (33, 35 ; 70) in der Stellung « Schalter ausgeschaltet unterhalb, d. h, im Projetionsbereich des Drehteiles (21) befindet und von außen durch das Drehteil (21) hindurch sichtbar ist.

## Claims

1. Circuit-breaker with a contact point which is formed by a moving and a fixed contact member (13, 14) attached on a contact lever (11), with a latching mechanism with a trip lever (27) for the unlatching of a latching point located in the latching mechanism, with a manual operation lever (19) and with a position indicating device which can be operated by the moving contact lever (11), characterized in that the switchgear has in the region of the manual operation lever (19) a stationary guide element (20 ; 50), on which are slideably arranged a first slider (26 ; 73) interacting with the trip lever (27), and a second slider (33, 35 ; 70), coupled to the moving contact lever (11) and thus indicating its position, and a manually operable rotary part (21), which acts on the first slider (26 ; 73) and, when turned, pushes the first slider (26 ; 73) against the trip lever (27) and holds it via the first slider (26 ; 73) in its trip position to achieve a lock-out preventing closing and, after turning back into the initial position, releases the first slider (26 ; 73) and thus the trip lever (27).

2. Circuit-breaker according to Claim 1, characterized in that the guide element (20) is attached to the housing (10).

3. Circuit-breaker according to Claim 1, characterized in that the guide element (50) is held on plates (41, 42) embracing the latching mechanism by means of fastening hooks (52, 53).

4. Circuit-breaker according to one of Claims 1 to 3, characterized in that the second slider (33, 35 ; 70) has a guide plate (34), guided in the guide element (20), and a pin (35 ; 72), integrally formed on the guide plate, running perpendicular to it and engaging in the path of movement of the moving contact lever (11).

5. Circuit-breaker according to Claim 3, characterized in that an extension (65) is integrally formed on the guide element (50) and is encompassed by a C-shaped profile section (71) integrally formed on the second slider (70) to guide said extension.

6. Circuit-breaker according to one of the preceding claims, characterized in that the guide element (50) is provided with a slit (69), into which a T-shaped web (77) on the first slider engages and is guided therein.

7. Circuit-breaker according to one of Claims 1 to 6, characterized in that a further projection (76) is integrally formed on the first slider (73) and projects downward laterally alongside the guide element (50) and perpendicular to it, extending beyond the free ends of the fastening hook (52, 53), so that the free end of the projection (76) can be brought into connection with the trip lever (27).

8. Circuit-breaker according to one of the preceding claims, characterized in that a cam (24) is integrally formed eccentrically on the rotary part (21) and protrudes into the path of a lug (25 ; 78) on the first slider (26 ; 73) in such a manner that the cam holds the slider, and thus the trip lever, in the opening position, depending on the position of the rotary part (21).

9. Circuit-breaker according to Claim 8, characterized in that the rotary part (21) is formed with two annular spaced apart flanges (28, 29), a collar-shaped housing projection (30) engaging between the flanges for its guidance.

10. Circuit-breaker according to Claim 9, characterized in that the rotary part (21) is rotatably mounted in a recess (31) formed between two housing parts.

11. Circuit-breaker according to one of Claims 8 to 10, characterized in that a profile (32) is integrally formed on the rotary part (21) and is adapted to a tool to be attached from the outside for adjustment of the rotary part (21).

12. Circuit-breaker according to one of the preceding claims, characterized in that the rotary part (21) protrudes at least partially from the housing and consists of clearly transparent material.

13. Circuit-breaker according to one of Claims 6 to 8 and 12, characterized in that the second slider (33, 35 ; 70) is located in the « switch open position underneath, i. e. in the range of projection, of the rotary part (21) and is visible from the outside through the rotary part (21).

## Revendications

1. Disjoncteur de ligne comprenant un point de contact qui est formé par un contact mobile (13) disposé sur un levier (11) et un contact fixe (14), un verrou de déclenchement muni d'un levier (27) pour la suppression d'un point d'encliquetage se trouvant dans le verrou, un levier d'actionnement manuel (19) et un indicateur de position actionné par le levier de contact mobile (11), caractérisé par le fait que l'appareil de coupure dans la zone du levier d'actionnement manuel (19) comporte une pièce de guidage fixe (20 ; 50) sur laquelle sont montées déplaçables une première coulisse (26 ; 73) coopérant avec le levier de déclenchement (27) et une seconde coulisse (33, 35 ; 70) accouplée au levier de contact mobile (11) et indiquant la position de celui-ci, et un élément rotatif (21) qui, manoeuvrable à la main et agissant sur la première coulisse (26 ; 73) pousse lors de sa rotation la première coulisse (26 ; 73) contre le levier de déclenchement (27) et, par l'intermédiaire de la première coulisse, maintient celui-ci dans sa position de déclenchement aux fins d'un blocage et, après rétro-rotation à sa position initiale, libère la première coulisse (26 ; 73) et par conséquent le levier de déclenchement (27).

2. Disjoncteur de ligne selon la revendication 1, caractérisé par le fait que la pièce de guidage (20) est montée sur le boîtier (10).

3. Disjoncteur de ligne selon la revendication 1, caractérisé par le fait que la pièce de guidage (50) est montée au moyen de crochets de fixation (52, 53) sur des platines (41, 42) entourant le verrou de déclenchement.

4. Disjoncteur de ligne selon l'une des revendications 1 à 3, caractérisé par le fait que la seconde coulisse (33, 35 ; 70) comporte une plaque de guidage (34) montée dans la pièce de guidage (20) et une cheville (35 ; 72) façonnée sur la plaque de guidage, disposée perpendiculairement à celle-ci et s'engageant dans le trajet du levier de contact mobile (11).

5. Disjoncteur de ligne selon la revendication 3, caractérisé par le fait que sur la pièce de guidage (50) est façonné un prolongement (65) qui est entouré par un profilé (71) en forme de C façonné sur la seconde coulisse (70) et assurant son guidage.

6. Disjoncteur de ligne selon l'une des revendications précédentes, caractérisé par le fait que sur la pièce de guidage (50) est prévue une fente (69) dans laquelle s'engage et est guidé un appendice (77) en forme de T de la première coulisse.

7. Disjoncteur de ligne selon l'une des revendications 1 à 6, caractérisé par le fait que sur la première coulisse (73) est façonnée une autre saillie (76) qui dépasse latéralement à côté de la pièce de guidage (50) et vers le bas perpendiculairement à celle-ci et déborde des extrémités libres des crochets de fixation (52, 53) de manière que l'extrémité libre de la saillie (76) puisse être raccordée au levier de déclenchement (27).

8. Disjoncteur de ligne selon l'une des revendications précédentes, caractérisé par le fait que sur l'élément rotatif (21) est façonné excentriquement un bossage (24) qui s'engage dans le trajet d'un doigt (25 ; 78) de la première coulisse (26 ; 73) de manière que le bossage maintienne la coulisse et par conséquent le levier de déclenchement à la position ouverte selon la position de l'élément rotatif (21).

9. Disjoncteur de ligne selon la revendication 8, caractérisé par le fait que l'élément rotatif (21) comporte deux brides annulaires (28, 29) disposées à distance l'une de l'autre et entre les brides s'engage une saillie (30) en forme de collet du boîtier pour assurer son guidage.

10. Disjoncteur de ligne selon la revendication 9, caractérisé par le fait que l'élément rotatif (21) est monté mobile en rotation dans un logement (31) formé entre deux parties du boîtier.

11. Disjoncteur de ligne selon l'une des revendications 8 à 10, caractérisé par le fait que sur l'élément rotatif (21) est façonné un profil (32) adapté à un outil applicable de l'extérieur pour le positionnement de l'élément rotatif (21).

12. Disjoncteur de ligne selon l'une des revendications précédentes, caractérisé par le fait que l'élément rotatif (21) fait au moins partiellement saillie en dehors du boîtier et est réalisé en un matériau très transparent.

13. Disjoncteur de ligne selon l'une des revendications 6 à 8 et 12, caractérisé par le fait que la seconde coulisse (33, 35 ; 70) à la position « disjoncteur ouvert se trouve en dessous, c'est-à-dire dans la zone de projection de l'élément rotatif (21) et est visible de l'extérieur à travers l'élément rotatif (21).
